# EUROPÄISCHE PATENTSCHRIFT

(11) **EP 1 226 399 B1**
(45) Veröffentlichungstag und Bekanntmachung des Hinweises auf die Patenterteilung: **04.06.2003**
(21) Anmeldenummer: 00974455.8
(22) Anmeldetag: 25.10.2000
(51) Int. Cl.: F41A 21/06, F41G 1/16

(54) **VERANKERUNGSELEMENT FÜR EIN SCHUSSWAFFENSYSTEM SOWIE SCHUSSWAFFENSYSTEM MIT EINEM SOLCHEN VERANKERUNGSELEMENT**
ANCHORING ELEMENT FOR A FIREARM SYSTEM AND A FIREARM SYSTEM WITH SAID ANCHORING ELEMENT
ELEMENT D'ANCRAGE D'ACCESSOIRES POUR UN SYSTEME D'ARME A FEU ET SYSTEME D'ARME A FEU DOTE DUDIT ELEMENT

(30) Priorität: 05.11.1999 DE 19953365
(43) Veröffentlichungstag der Anmeldung: 31.07.2002
(73) Patentinhaber: Heckler & Koch GmbH, 78727 Oberndorf/Neckar (DE)
(72) Erfinder: MURELLO, Johannes, 78652 Deisslingen (DE)
(74) Vertreter: von Samson-Himmelstjerna, Friedrich R., Dipl.-Phys.
(86) Internationale Anmeldenummer: EP0010515
(87) Internationale Veröffentlichungsnummer: WO01033157

(56) Entgegenhaltungen:
- DE-A- 2 531 620
- FR-A- 555 668
- US-A- 3 235 967
- "Realisierte Zukunftsvision" DEUTSCHES WAFFENJOURNAL, Mai 1999 (1999-05), Seiten 672-679, XP002160111 in der Anmeldung erwähnt

## Beschreibung

Die Erfindung betrifft ein Verankerungselement für ein Schußwaffensystem, sowie ein Schußwaffensystem mit einem solchen Verankerungselement.

Der Begriff "Schußwaffensystem" umfaßt Schußwaffen, die zumindest einen ersten Lauf und wenigstens zwei Module, d.h. Bau- und/oder Anbauelemente, aufweisen. Wahlweise kann das Schußwaffensystem zusätzlich ein Waffengehäuse aufweisen, dieses muß jedoch nicht zwingend vorhanden sein.

Die im folgenden verwendeten Lagebegriffe, wie "vorne", "oben", "links" usw. beziehen sich auf eine bei Abgabe eines horizontalen Schusses ordnungsgemäß positionierte Waffe, wobei die Schußrichtung nach vorne verläuft. Gleiches gilt für Richtungsangaben ("nach vorne", "nach oben", "nach links" usw.).

Als Stand der Technik wird ferner der Artikel "Realisierte Zukunftsvision" von R. Wilhelm, DE-Z: Deutsches Waffenjournal 5/99, Seiten 672-679 sowie die DE 198 15 261 C1 benannt. Dabei zeigt die Druckschrift "Deutsches Waffenjournal" dem Fachmann nicht mehr als einen Ring, der auf dem Lauf sitzt und das Notvisier trägt.

Die DE 25 31 620 A, US 3 325 967 A und FR 555 668 A zeigen ein mit dem Lauf verbindbares Verbindungsstück, das eine Aufnahme für ein einziges Modul aufweist, welches gegebenenfalls gegen ein anderes austauschbar ist. Das Modul kann etwa ein zweiter Lauf, ein Zielfernrohr oder ein Treppenvisier sein.

Bei modernen, militärischen Handfeuerwaffen ist es üblich, daß optische Zieleinrichtungen oder andere Anbauelemente am Waffengehäuse angebracht werden. Dazu sind in der Regel Zusatzteile wie Halterungen oder andere Verbindungselemente vorgesehen, die am Waffengehäuse befestigt werden und ein Anbringen der Anbauelemente ermöglichen. Der Lauf der Schußwaffe ist dabei in den meisten Fällen zusammen mit dem Verschluß im Inneren des Waffengehäuses gelagert. Dieser Aufbau hat sich vielfach bewährt, da Lauf und Verschluß so gegen Beschädigung durch Stöße oder Schmutz geschützt werden. Allerdings hat ein solcher Aufbau auch den Nachteil, daß zwischen dem Lauf und einem Anbauelement, etwa einem Zielfernrohr, neben den Verbindungselementen auch Teile des Waffengehäuses liegen. Lauf und Zielfernrohr sind dann über eine Kette von Einzelteilen miteinander verbunden, deren Fertigungstoleranzen sich aufaddieren können. Diese "Toleranzketten" können aufwendige Nachjustierungen erforderlich machen und im Extremfall zu Spiel und damit zu Ungenauigkeiten im Schußbild führen. Beim Anbringen eines weiteren Anbauelements am Waffengehäuse, etwa einer Anbau-Schußwaffe, ist die Kette zwischen dem Zielfernrohr und dem Lauf dieser Anbau-Schußwaffe dann noch länger und die Möglichkeit von Ungenauigkeiten noch größer.

Die geschilderte Problematik verstärkt sich noch, wenn die einzelnen Teile der besagten Kette aus verschiedenen Materialien bestehen. Dann können aufgrund der unterschiedlichen Wärmeausdehnungen der Einzelteile bei Temperaturschwankungen zusätzliche Präzisionsprobleme auftreten.

Nun liegt es grundsätzlich im Können des Fachmanns, den geschilderten Problemen durch genauere Fertigung bzw. geeignete Werkstoffwahl entgegenzuwirken. Solche Maßnahmen erhöhen jedoch zwangsläufig die Herstellungskosten der Schußwaffe.

Daneben sind aus dem Jagd- und Sportwaffenbereich Waffen bekannt, bei denen die Halterung des Zielfernrohres direkt am Lauf befestigt ist. Die Toleranzkette zwischen Lauf und Visierung ist dadurch kürzer, was sich positiv auf die Genauigkeit des Schußbilds auswirkt. Solche Lösungen sind jedoch aus anderen Waffenbereichen, insbesondere aus dem Bereich der anderen Waffenbereichen, insbesondere aus dem Bereich der halb- und vollautomatischen Militärwaffen, nicht bekannt, was vermutlich auf die, bei diesen Waffen vorhandene Umkleidung des Laufes durch das Waffengehäuse zurückzuführen ist.

Der vorliegenden Erfindung liegt die Aufgabe zugrunde, eine weitere Möglichkeit anzugeben, bei einem Schußwaffensystem mehrere Module anzubringen und gleichzeitig die angesprochenen Präzisionsprobleme zu vermeiden.

Die vorliegende Erfindung geht von der Erkenntnis aus, daß sich diese Aufgabe durch ein separates Bauteil lösen läßt, eben das besagte Verankerungselement. Dieses ist am ersten Lauf des Schußwaffensystems angebracht und über entsprechende Aufnahmeführungen mit mehreren der Module (Bau- bzw. Anbauelemente) verbindbar. Das Verankerungselement stellt so einen am ersten Lauf ausgerichteten "Fixkörper" dar, an dem mehrere Module direkt anbringbar und gegebenenfalls auf den ersten Lauf oder aufeinander ausrichtbar sind. Auf diese Weise werden längere Toleranzketten zwischen dem ersten Lauf und den Modulen bzw. zwischen den Modulen selbst vermieden.

Die Verwendung des erfindungsgemäßen Verankerungselements hat in der Regel Auswirkungen auf den Gesamtaufbau des Schußwaffensystems, da es - wie später noch ersichtlich wird - vorteilhaft ist, wenn die einzelnen Module zur Verbindung mit dem Verankerungselement in geeigneter Weise angeordnet sind. Daher richtet sich die Erfindung neben dem Verankerungselement auch auf ein Schußwaffensystem mit einem solchen Verankerungselement.

Im einzelnen stellt die Erfindung gemäß Anspruch 1 auf ein Verankerungselement für ein Schußwaffensystem der DE 25 31 620 A ab, bei dem mindestens eine weitere Aufnahmeführung vorgesehen ist, an der oder denen mindestens ein weiteres Modul anbringbar ist, und deren relative Lage zum ersten Lauf festgelegt oder festlegbar ist.

Die erfindungsgemäße Lösung hat damit den Vorteil, daß es für eine präzise Justierbarkeit einzelner Module in der Regel ausreicht, nur das Verankerungselement (und nicht ganze Teile des Waffengehäuses) entsprechend genau zu fertigen. Der Fertigungs- und Kostenaufwand ist damit vergleichsweise geringer.

Im Hinblick auf die Funktion des Verankerungselements sei nochmals klargestellt, daß dieses wenigstens zwei Module über die Aufnahmeführung(en) mit dem Lauf verbindet. Es ist also zwingend "multifunktionell" ausgestaltet, und geht damit weit über die Funktion bekannter Lösungen, etwa der eingangs beschriebenen Zielfernrohrhalterung, hinaus.

Dennoch behält sich die Anmelderin zusätzlich eigenständigen Schutz für ein Verankerungselement gemäß Anspruch 1 vor, welcher jedoch auf ein militärisches Schußwaffensystem mit wenigstens einem Modul abstellt. Weiter behält sich die Anmelderin auch Schutz für ein solches Verankerungselement mit einem oder mehreren Merkmalen der nachfolgend ausgeführten Ansprüche 2 bis 10 vor.

Das Verankerungselement ist bevorzugt (gemäß Anspruch 2) so ausgestaltet, daß es über die Aufnahmeführung (en) neben dem zweiten Lauf mit wenigstens einem der folgenden Module verbindbar ist:
- wenigstens einer optischen Zieleinrichtung, vorzugsweise einem computergestützten Feuerleitgerät und/oder einer Notvisierung,
- einer Anbau-Schußwaffe, etwa einem Schnellfeuergewehr oder einem Granatwerfer-Anbaugerät,
- einer Justiervorrichtung, vorzugsweise einer 2-Achsen-Justierung, über die zum Beispiel ein weiteres Modul zum ersten Lauf justierbar ist,
- zumindest einem Teil des Waffengehäuses,
- Mittel zum Tragen der Waffe, etwa einem Trageriemen oder Tragegriff, und/oder
- zumindest einem Teil des Verschlusses oder der Verschlußführung.

Hieraus ergibt sich, daß die einzelnen Aufnahmeführungen sehr unterschiedlich ausgestaltet sein können, je nachdem mit welchen Modulen sie jeweils verbunden werden sollen, und welcher Genauigkeitsgrad bei der Verbindung gefordert ist. Der Begriff "Aufnahmeführung" umfaßt daher jede Art von Verbindungselement, wie Halterungen, Führungen oder Abstützungen. Weitere Beispiele dafür sind Profilschienen, Anschlußelemente für Paß-, Schnapp- oder Klemmverbindungen oder auch einfache Befestigungsbohrungen. Dabei ist es nicht zwingend erforderlich, daß die Aufnahmeführung das jeweilige Modul alleine trägt. Vielmehr kann das betreffende Modul zusätzlich an einem anderen Teil des Schußwaffensystems abgestützt sein.

Das Verankerungselement ist erfindungsgemäß über das Verbindungsstück mit dem ersten Lauf verbunden. Dies bedeutet nicht zwingend, daß die relative Lage von Verankerungselement und Lauf vollkommen fixiert ist. Vielmehr genügt es, wenn die Lage des Verankerungselements zumindest bezüglich einer Achse des Laufs, welche im allgemeinen die Seelenachse sein wird, festgelegt ist.

In einer bevorzugten Ausgestaltung (gemäß Anspruch 3) ist das Verankerungselement über sein Verbindungsstück mit einem, den ersten Lauf tragenden Aufnahmezylinder oder einem anderen Teil des Schußwaffensystems, etwa dem Waffengehäuse, verbindbar. Das Verankerungselement und der Aufnahmezylinder können dabei auch zu einem integralen Bauteil zusammengefaßt sein. Eine solche Anordnung ist besonders in jenen Fällen sinnvoll, in denen der erste Lauf gegenüber dem Verankerungselement teilweise beweglich sein soll, etwa zum Zwecke einer Rückstoßdämpfung. Der Lauf ist dann innerhalb des Aufnahmezylinders in Richtung seiner Seelenachse beweglich gelagert.

In einer weiteren bevorzugten Ausgestaltung (gemäß Anspruch 4) ist das Verankerungselement über sein Verbindungsstück unmittelbar mit dem ersten Lauf verbindbar. Auch bei dieser Anordnung ist durch entsprechende konstruktive Maßnahmen eine Relativbewegung zwischen Lauf und Verankerungselement möglich. Der Vorteil ist hier, daß durch die unmittelbare Verbindung Zwischenteile (wie der besagte Aufnahmezylinder) ausgeschlossen werden, wodurch die Toleranzkette zwischen Verankerungselement und Lauf verkürzt und die Genauigkeit der Verbindung noch weiter erhöht werden kann.

In einer weiteren Ausgestaltung (gemäß Anspruch 5) ist das Verankerungselement so ausgestaltet, daß es am vorderen Teil des Laufes anordbar ist. Eine Anordnung in diesem Bereich ist aus konstruktiven Gründen oftmals vorteilhaft, insbesondere dann, wenn Teile des Waffengehäuses oder bewegliche Verschlußteile ein Anbringen des Verankerungselements am hinteren Teil des Laufes erschweren. Zum Anbringen einer optischen Zieleinrichtung muß die betreffende Aufnahmeführung dann gegebenenfalls (bei zu weit vorne liegendem Verankerungselement) nach hinten verlängert werden, etwa durch einen oberhalb des Waffengehäuses nach hinten verlaufenden Verlängerungssteg. Dies damit sich die Zieleinrichtung bei ordnungsgemäß angelegter Waffe in der richtigen Position befindet. Eine andere Möglichkeit besteht darin, die optische Zieleinrichtung nur mit ihrem vorderen Ende am Verankerungselement anzubringen und das hintere Ende im Bedarfsfall, d.h. falls die Anbringung vorne nicht ausreicht, noch zusätzlich mit dem Waffengehäuse oder einem anderen Teil des Schußwaffensystems zu verbinden.

Bei einem Schußwaffensystem in Bullpup-Bauweise sind das Magazin und damit die Schließlage des Verschlusses hinter anstatt vor dem Abzug plaziert. Der zentrale Einbau ist daher aus obigen Gründen bei einer solchen "Bullpup" im allgemeinen einfacher. Daher ist das Schußwaffensystem bevorzugt (gemäß Anspruch 10) als Bullpup ausgebildet.

Aus dem bisher Gesagten ist ersichtlich, daß das Verankerungselement in der Regel mit Modulen verbunden ist, die außerhalb des Waffengehäuses angeordnet sind oder zumindest aus diesem herausragen. Diese Module sind beim Gebrauch der Waffe, insbesondere beim Gefechtseinsatz, oftmals Stößen und anderen hohen Kräften ausgesetzt, die zum Beispiel durch die Manöver des Schützen im Gelände bedingt sind. Das Verankerungselement ist daher bevorzugt (gemäß Anspruch 6) so ausgebildet, daß es solche Kräfte aufnehmen kann. Die auftretenden Kräfte werden vom Verankerungselement über dessen Verbindung mit dem ersten Lauf ins Waffeninnere übertragen, vorzugsweise auf tragende Teile, d.h. Teile, die entsprechend belastbar sind. Auf diese Weise wird die eingeleitete Kraft im Waffeinneren verteilt. Zum einen wird dadurch das Waffengehäuse entlastet, so daß es entsprechend leichter und kostengünstiger ausgelegt werden kann. Zum anderen wird eine Beschädigung von weniger robusten Teilen im Waffeninneren vermieden.

In einer weiteren Ausgestaltung (gemäß Anspruch 7) ist das Verankerungselement aus einem einstückigen Werkstoffblock hergestellt, und vorzugsweise aus diesem herausgefräst. Der Vorteil dieser Ausgestaltung liegt neben fertigungstechnischen Gründen insbesondere in einer erhöhten Robustheit gegenüber den bereits angesprochenen, beim Gebrauch der Waffe auftretenden Kräften. Aus den gleichen Gründen ist das Verankerungselement in einer weiteren Ausgestaltung (gemäß Anspruch 8) aus einer Metalllegierung, zur Einsparung von Gewicht vorzugsweise aus einer Aluminiumlegierung, hergestellt.

Alternativ hierzu kann das Verankerungselement auch durch andere Verfahren, wie Spritzen oder Gießen, und/oder aus anderen Werkstoffen, wie Kunststoff, hergestellt sein.

In einer weiteren Ausgestaltung (gemäß Anspruch 9) ist das Schußwaffensystem als halb- oder vollautomatische Handfeuerwaffe ausgebildet. Alternativ kann das Schußwaffensystem auch als Einzellader ausgebildet sein.

Die obigen Ausführungen zum Verankerungselement haben auch vollinhaltlich Gültigkeit für das erfindungsgemäße Schußwaffensystem gemäß Anspruch 11, nämlich einem Schußwaffensystem mit einem ersten Lauf und einem zweiten Lauf als Modul (Bauund/oder Anbauelement), wahlweise einem Waffengehäuse und einem Verankerungselement nach einem der Ansprüche 1 bis 10.

Die Erfindung wird nun durch ein Ausführungsbeispiel sowie die angefügte beispielhafte Zeichnung näher erläutert. In der Zeichnung zeigen:
- Fig. 1: eine geschnittene Seitenansicht von links eines erfindungsgemäßen Verankerungselements mit ausgeklapptem Notkorn, Aufnahmezylinder und 2-Achsen-Justierung;
- Fig. 2: eine (nicht maßstäbliche) isolierte Rückansicht des Verankerungselements aus Fig. 1;
- Fig. 3: eine Draufsicht des Schnittes III-III aus Fig. 2;
- Fig. 4: eine Vorderansicht des Schnittes IV-IV aus Fig. 3.

Fig. 1 zeigt ein erfindungsgemäßes Verankerungselement 1 für eine teilweise dargestellte Schußwaffe 3. Die Schußrichtung der Schußwaffe 3 ist durch einen Pfeil 5 angedeutet. Bei dieser Schußwaffe 3 handelt es sich um eine Kombination aus Großkaliber-Selbstladebüchse und Anbau-Schnellfeuergewehr mit gemeinsamer Abzugseinrichtung, deren Läufe zueinander justierbar sein sollen. Der erste Lauf, hier der Lauf der Großkaliber-Selbstladebüchse (nicht dargestellt) ist spielfrei in einer als Aufnahmezylinder dienenden Zwischenhülse 7 gelagert, die fest mit dem Waffengehäuse verbunden ist. Die Lagerung in der Zwischenhülse 7 erlaubt eine Längsbewegung dieses Laufes beim Schußvorgang. Der zweite Lauf, hier der Lauf des Anbau-Schnellfeuergewehrs (nicht dargestellt) ist mit einer 2-Achsen-Justierung 9 verbunden, über welche dieser in seiner Lage relativ zum ersten Lauf justiert werden kann. Diese 2-Achsen-Justierung 9 ist aus einer älteren, nicht veröffentlichten Anmeldung der Anmelderin (Aktenzeichen 199 23 474,4) bekannt und dort ausführlich beschrieben.

Das Verankerungselement 1 weist einen oberen Kopfteil 1a sowie einen unteren, ringförmig ausgestalteten Basisteil 1b auf (siehe Fig. 2 oder 4), der im folgenden als Verbindungsring bezeichnet wird. Im Kopfteil 1a ist ein Notkorn 13 angebracht, das über einen Stift 15 drehbar gelagert und über einen federbelasteten Bolzen 17 (Feder nicht dargestellt) in seiner Lage gesichert ist. Das Notkorn 13 kann so von der dargestellten, ausgeklappten Position nach vorne in eine im wesentlichen horizontale Ruheposition umgeklappt werden. Das Verankerungselement 1 ist spielfrei und drehbar auf der Zwischenhülse 7 gelagert und über eine erste Nut-Feder-Verbindung 11 so mit dieser verbunden, daß es gegen Verdrehen gesichert ist.

Die 2-Achsen-Justierung 9 ist neben dem Verankerungselement 1 auf der Zwischenhülse 7 gelagert. Ein Stellglied 9a der 2-Achsen-Justierung 9 ist über eine zweite Nut-Feder-Verbindung 19 mit dem Verankerungselement 1 verbunden und dadurch gegen Verdrehen gesichert (zum Zwecke der Justierung bleibt es dabei in vertikaler Richtung verschiebbar).

In Fig. 2 ist zu erkennen, daß das Kopfteil 1a an der Oberseite in Längsrichtung eine Schwalbenschwanzführung 21 aufweist. Diese dient als universelle Schnittstelle zur Aufnahme verschiedener Anbaugeräte, insbesondere von optischen Zieleinrichtungen. Das Kopfteil 1a weist außerdem zwei Sackbohrungen 23a und 23b auf (siehe auch Fig. 3), die zur Aufnahme von zwei nicht dargestellten Schließfederstangen dienen. Diese sind Teil der Verschlußführung der Großkaliber-Selbstladebüchse und stützen sich im eingebauten Zustand mit ihrem vorderen Ende in den Sackbohrungen 23a, b ab, während ihre hinteren Enden sich am Waffengehäuse abstützen.

Der Verbindungsring 1b weist zwei, sich im wesentlichen horizontal erstreckende Tragestege 25a und 25b auf, die im eingebauten Zustand des Verankerungselements 1 auf der linken bzw. rechten Seite der Waffe über das Waffengehäuse hinausstehen.

In Fig. 3 (oder auch Fig. 4) ist zu sehen, daß die Tragestege 25a, b ösenförmige Querbohrungen 27a bzw. 27b aufweisen. Diese dienen zur Befestigung eines Trageriemens zum Tragen der Schußwaffe 3. Die Tragestege 25a, b weisen außerdem zwei, in die Höhe abstehende Absätze 29a bzw. 29b auf (siehe Fig. 2), die das Gegenstück zu einer Schnappverbindung eines nicht dargestellten Teils des Waffengehäuses bilden. Dieses Gehäuseteil, der als Schutzabdeckung für die 2-Achsen-Justierung dient, wird zur Befestigung am Verankerungselement 1 von der Vorderseite der Schußwaffe 3 auf die Tragestege 25a, b aufgesteckt. Dabei schnappen entsprechend ausgeformte, elastische Seitenpartien des Gehäuseteils von der Innenseite her in die Absätze 29a, b ein. Das Gehäuseteil ist damit in seiner aufgesteckten Lage gesichert und kann dabei im Bedarfsfall, etwa zur Bedienung der 2-Achsen-Justierung, vom Schützen ohne Hinzunahme von Werkzeug wieder abgenommen werden.

Fig. 4 zeigt schließlich, daß das Kopfteil 1a sich nach vorne hin in zwei Stege 1a' und 1a'' teilt, über die der Kopfteil 1a mit dem Verbindungsring 1b verbunden ist. Die Stege 1a' und 1a" definieren einen Hohlraum 31 zwischen sich, der zur Aufnahme des Notkorns 13 im eingebauten Zustand (nicht dargestellt) dient. Der Stift 15 des Notkorns 13 ist dann in Durchgangsbohrungen 33a und 33b der Stege 1a' bzw. 1a'' gelagert.

Zusammenfassend ist damit zu sehen, daß das vorliegende Verankerungselement 1 insgesamt sechs Funktionen erfüllt. Es dient :
1. als Aufhängung des Notkorns und seiner Rastung,
2. zur Aufnahme diverser Anbaugeräte, insbesondere von optischen Zieleinrichtungen,
3. als Trageriemenhalterung,
4. zur Sicherung eines als Abdeckung dienenden Gehäuseteils,
5. als Teil der Führung für die 2-Achsen-Justierung des Anbau-Schnellfeuergewehrs,
6. als Abstützung für die beiden Schließfederstangen.

Das Verankerungselement 1 besteht dabei aus einer Aluminiumlegierung und ist durch Ausfräsen aus einem einstückigen Werkstoffblock hergestellt. Es weist dadurch sowohl eine hohe Formgenauigkeit als auch eine hohe Stabilität auf.

Durch diese besondere Ausgestaltung des Verankerungselements 1 und seine spielfreie Lagerung auf der Zwischenhülse 7 ist eine präzise Justierung der am Schwalbenschwanz anbringbaren optischen Zieleinrichtungen auf den ersten Lauf möglich. Aufgrund der relativ geringen Länge der Schwalbenschwanzführung werden größere Zieleinrichtungen, etwa ein Nachtsichtgerät oder ein computergestütztes Feuerleitgerät, so an der Schußwaffe 3 angebracht, daß es mit dem einen Ende am Verankerungselement 1 und mit dem anderen Ende am hinteren Teil des Waffengehäuses aufgehängt ist. Praxistests haben gezeigt, daß auch eine solche, partielle Befestigung am Verankerungselement ausreichend ist, um ein genaues Schußbild zu gewährleisten.

Wie bereits beschrieben, ist beim vorliegenden Beispiel zwischen dem Verankerungselement 1 und dem ersten Lauf die Zwischenhülse 7 angeordnet. Es ist aber durch eine konstruktive Änderung ohne weiteres auch möglich, das Verankerungselement 1 unmittelbar am ersten Lauf anzubringen und neben der Zwischenhülse 7 anzuordnen (diese wird dann gegebenenfalls an der entsprechenden Stelle vom Verankerungselement 1 durchbrochen). Im vorliegenden Beispiel wurde aber aus fertigungstechnischen Gründen auf eine solche Lösung verzichtet.

Neben einer Verbesserung der Schußgenauigkeit bringt das Verankerungselement 1 den Vorteil, daß das Waffengehäuse bei der Konstruktion relativ leicht und kostengünstig ausgelegt werden kann. Der Grund hierfür ist, daß die normalerweise auf das Waffengehäuse einwirkenden Kräfte nun fast ausschließlich vom Verankerungselement getragen werden. So werden Stöße und ähnliche Kräfte, die beim Gebrauch der Waffe auf die Anbaugeräte oder insbesondere auch auf die Tragestege 25a, b einwirken, vom Verankerungselement 1 ins Waffeninnere geleitet.

Diese Kräfte werden dann auf tragende Teile der Schußwaffe 3, etwa die Zwischenhülse 7 und den ersten Lauf, übertragen und auf diese Weise großflächig verteilt. Eine Beschädigung des Waffengehäuses oder auch anderer Teile der Schußwaffe 3 wird damit wirksam vorgebeugt, die Waffe ist insgesamt robuster.

## Patentansprüche

1. Verankerungselement (1) für ein Schußwaffensystem (3), das einen ersten Lauf und einen zweiten Lauf als Modul (Bau- und/oder Anbauelement) und wahlweise ein Waffengehäuse aufweist, mit:
- einem mit dem ersten Lauf verbindbaren Verbindungsstück (1b), und
- einer Aufnahmeführung, an der der zweite Lauf anbringbar ist, wobei
- die relative Lage von erstem Lauf und Aufnahmeführung für den zweiten Lauf zueinander festgelegt oder festlegbar ist,
**gekennzeichnet durch** mindestens eine weitere Aufnahmeführung (1a, 19, 21, 23a, 23b, 25a, 25b, 33a, 33b), an der oder denen mindestens ein weiteres Modul anbringbar ist und deren relative Lage zum ersten Lauf festgelegt oder festlegbar ist.

2. Verankerungselement (1) nach Anspruch 1, bei welchem die weitere(n) Aufnahmeführung(en) (1a 19, 21, 23a, 23b, 25a, 25b, 33a, 33b) mit folgenden Modulen verbindbar ist/sind:
- wenigstens einer optischen Zieleinrichtung, vorzugsweise einem computergestützten Feuerleitgerät und/oder einer Notvisierung (13),
- einer Anbau-Schußwaffe,
- zumindest einem Teil des Waffengehäuses,
- Mitteln zum Tragen der Waffe, und/oder
- zumindest einem Teil des Verschlusses oder der Verschlußführung.

3. Verankerungselement (1) nach Anspruch 1 oder 2, welches über sein Verbindungsstück (1b) mit einem, den ersten Lauf tragenden Aufnahmezylinder (7) oder einem anderen Teil des Schußwaffensystems verbindbar ist.

4. Verankerungselement (1) nach einem der vorhergehenden Ansprüche, welches über sein Verbindungsstück (1b) un mittelbar mit dem ersten Lauf verbindbar ist.

5. Verankerungselement (1) nach einem der vorhergehenden Ansprüche, welches derart ausgestaltet ist, daß es am vorderen Teil des Laufes anordbar ist.

6. Verankerungselement (1) nach einem der vorhergehenden Ansprüche, welches derart ausgestaltet ist, daß es die beim Gebrauch des Schußwaffensystems (3) auftretenden Kräfte aufnehmen kann, und diese vorzugweise auf tragende Teile des Schußwaffensystems (7, 3) überträgt.

7. Verankerungselement (1) nach einem der vorhergehenden Ansprüche, welches aus einem einstückigen Werkstoff block, vorzugsweise durch Fräsen, hergestellt ist.

8. Verankerungselement (1 nach einem der vorhergehenden Ansprüche, welches aus einer Metallegierung, vorzugsweise einer Aluminiumlegierung, hergestellt ist.

9. Verankerungselement (1) nach einem der vorhergehenden Ansprüche, bei welchem das Schußwaffensystem (3) als halb- oder vollautomatische Handfeuerwaffe ausgebildet ist.

10. Verankerungselement (1) nach einem der vorhergehenden Ansprüche, bei welchem das Schußwaffensystem (3) als Bullpup ausgebildet ist.

11. Schußwaffensystem (3) bestehend aus
- einem ersten Lauf,
- einem zweiten Lauf als Modul (Bau- und/oder Anbauelement),
- wahlweise einem Waffengehäuse, und
- einem Verankerungselement (1) nach einem der Ansprüche 1 bis 10.

## Claims

1. An anchoring element (1) for a firearm system (3) which comprises a first barrel and a second barrel as a module (structural member and/or add-on member) and optionally a weapon housing, with:
- a connecting piece (1b) which can be connected to the first barrel, and
- a seat guide on which the second barrel can be mounted, in which
- the relative position of the first barrel and seat guide for the second barrel is fixed or can be fixed,
**characterised by** at least one further seat guide (1a, 19, 21, 23a, 23b, 25a, 25b, 33a, 33b), on which at least one further module can be mounted and whose relative position to the first barrel is fixed or can be fixed.

2. An anchoring element (1) according to Claim 1, in which the further seat guide(s) (1a, 19, 21, 23a, 23b, 25a, 25b, 33a, 33b) can be connected to the following modules:
- at least one optical sight, preferably a computer-assisted ballistic director and/or a direct-fire sight (13),
- an add-on firearm,
- at least a part of the weapon housing,
- means for carrying the weapon, and/or
- at least one part of the bolt or of the bolt guide.

3. An anchoring element (1) according to Claim 1 or 2, which can be connected via its connecting piece (1b) to a housing cylinder (7) bearing the first barrel or another part of the firearm system.

4. An anchoring element (1) according to one of the preceding Claims, which can be connected via its connecting part (1b) directly to the first barrel.

5. An anchoring element (1) according to one of the preceding Claims, which is configured in such a manner that it can be disposed on the front part of the barrel.

6. An anchoring element (1) according to one of the preceding Claims, which is configured in such a manner that it can absorb the forces which occur when the firearm system (3) is used, and preferably transmits them to bearing parts of the firearm system (7, 3).

7. An anchoring element (1) according to one of the preceding Claims, which is produced from a solid block of material, preferably by milling.

8. An anchoring element (1) according to one of the preceding Claims, which is produced from a metal alloy, preferably an aluminium alloy.

9. An anchoring element (1) according to one of the preceding Claims, in which the firearm system (3) is constructed as a semi-automatic or fully-automatic shoulder arm.

10. An anchoring element (1) according to one of the preceding Claims, in which the firearm system (3) is constructed as a bullpup.

11. A firearm system (3) consisting of
- a first barrel,
- a second barrel as a module (structural member and/or add-on member),
- optionally a weapon housing, and
- an anchoring element (1) according to one of Claims 1 to 10.

## Revendications

1. Elément d'ancrage (1) pour un système d'arme à feu (3) qui comprend un premier canon et un second canon servant de module (élément de structure et/ou élément rapporté) et, facultativement, une carcasse d'arme, ledit système comprenant :
- une pièce d'assemblage (1b) pouvant être reliée au premier canon, et
- un guidage de logement sur lequel le second canon peut être monté,
où la position relative du premier canon et du guidage de logement pour le second canon est fixée ou peut être fixée l'une par rapport à l'autre,
**caractérisé en ce qu'**au moins un autre guidage de logement (1a, 19, 21, 23a, 23b, 25a, 25b, 33a, 33b), sur lequel ou sur lesquels au moins un autre module peut être monté et dont la position relative est fixée ou peut être fixée par rapport au premier canon.

2. Elément d'ancrage (1) selon la revendication 1, dans lequel l'autre guidage ou les autres guidages de logement (1a 19, 21, 23a, 23b, 25a, 25b, 33a, 33b) peut ou peuvent être relié(s) à des modules suivants :
- à au moins un viseur optique, de préférence à un dispositif de conduite de tir assisté par ordinateur et/ou à un dispositif de visée de secours (13),
- à une arme à feu rapportée,
- à au moins une partie de la carcasse d'arme,
- à des moyens pour porter l'arme, et/ou
- à au moins une partie de l'obturateur ou du guidage d'obturateur.

3. Elément d'ancrage (1) selon la revendication 1 ou 2, qui, par sa pièce d'assemblage (1b), peut être relié à un cylindre de logement (7) supportant le premier canon ou à une autre partie du système d'arme à feu.

4. Elément d'ancrage (1) selon l'une quelconque des revendications précédentes, qui, par sa pièce d'assemblage (1b), peut être relié directement au premier canon.

5. Elément d'ancrage (1) selon l'une quelconque des revendications précédentes, qui est configuré de façon telle, qu'il peut être disposé sur la partie avant du canon.

6. Elément d'ancrage (1) selon l'une quelconque des revendications précédentes, qui est configuré de façon telle, qu'il peut absorber les forces se produisant lors de l'utilisation du système d'arme à feu (3) et transmet ces forces, de préférence, à des pièces supports du système d'arme à feu (7, 3).

7. Elément d'ancrage (1) selon l'une quelconque des revendications précédentes, qui est fabriqué à partir d'un monobloc de matériau, de préférence par fraisage.

8. Elément d'ancrage (1) selon l'une quelconque des revendications précédentes, qui est fabriqué à partir d'un alliage de métaux, de préférence d'un alliage d'aluminium.

9. Elément d'ancrage (1) selon l'une quelconque des revendications précédentes, dans lequel le système d'arme à feu (3) est configuré comme une arme à feu portative semi-automatique ou automatique.

10. Elément d'ancrage (1) selon l'une quelconque des revendications précédentes, dans lequel le système d'arme à feu (3) est configuré comme un fusil court de type *bullpup.*

11. Système d'arme à feu (3) se composant :
- d'un premier canon,
- d'un second canon servant de module (élément de structure et/ou élément rapporté),
- facultativement d'une carcasse d'arme, et
- d'un élément d'ancrage (1) selon l'une quelconque des revendications 1 à 10.
